# EUROPÄISCHE PATENTSCHRIFT

(11) **EP 0 638 421 B1**
(45) Veröffentlichungstag und Bekanntmachung des Hinweises auf die Patenterteilung: **15.04.1998**
(21) Anmeldenummer: 94111841.6
(22) Anmeldetag: 29.07.1994
(51) Int. Cl.: B41F 30/02, B41F 30/04, B41F 27/12

(54) **Gummi-/Drucktuchzylinder**
Blanket or impression cylinder
Cylindre à blanchet ou cylindre d'impression

(30) Priorität: 05.08.1993 DE 4326251
(43) Veröffentlichungstag der Anmeldung: 15.02.1995
(73) Patentinhaber: KOENIG & BAUER-ALBERT AKTIENGESELLSCHAFT, 97080 Würzburg (DE)
(72) Erfinder: Schneider, Georg, D-97080 Würzburg (DE)

(56) Entgegenhaltungen:
- EP-A- 0 331 777
- US-A- 2 929 323

## Beschreibung

Die Erfindung betrifft einen Zylinder zur Aufnahme eines Gummi- bzw. Drucktuches für Rotationsdruckmaschinen gemäß dem Oberbegriff des Patentanspruches 1.

Die EP 0 331 777 A1 und die US-A-2 929 323 beschreiben Spannvorrichtungen zum Befestigen eines biegsamen Aufzuges an einem Zylinder einer Rotationsdruckmaschine mit einer radial bewegbaren Spannleiste. Diese Spannleiste ist mit einer Nut zur Aufnahme eines Endes des Aufzuges versehen.

Es ist bei Drucktuchspannvorrichtungen bekannt, die Enden des Drucktuches jeweils in einer Leiste einzufassen. Beim Aufziehen des Drucktuches auf einen Zylinder wird ein erstes Ende zwischen einer in einer Zylindergrube angeordneten, parallel zur Zylinderachse verlaufenden Spannspindel und einer parallel zur Spannspindel verlaufenden, in der Zylindergrube befindlichen Nut eingebracht. Das Drucktuch wird mit seiner Einfaßleiste hinter einer Kante der Nut befestigt, aus der Zylindergrube herausgeführt, um den Zylinder herumgelegt und mit seiner zweiten Einfaßleiste in einen Schlitz einer Spannspindel eingebracht. Nachfolgend wird die Spannspindel zwecks Spannen des Drucktuches gedreht.

Nachteilig hierbei ist, daß beim Einbringen des ersten Endes des Drucktuches in die Nut und dem Einhängen dieses Endes die Möglichkeit des Herausrutschens des Drucktuches aus der Zylindergrube, insbesondere beim Drehen des Zylinders, besteht. Darüberhinaus ist es möglich, daß das Drucktuch beim Entfernen vom Zylinder infolge eines langen Gebrauches bestrebt ist, an der Seitenwand der Zylindergrube oder in der Nut festzuhängen.

Der Erfindung liegt die Aufgabe zugrunde, einen Zylinder mit einer Vorrichtung zum werkzeuglosen zuverlässigen und schnellen Lösen eines Endes eines Gummi- bzw. Drucktuches aus einer Halteeinrichtung einer Zylindergrube eines Zylinders einer Druckmaschine zu schaffen.

Erfindungsgemäß wird diese Aufgabe durch die Merkmale des kennzeichnenden Teils des Patentanspruches 1 gelöst.

Durch die Erfindung werden insbesondere nachfolgende Vorteile erzielt: Infolge der Anordnung eines Mechanismuses zum Ablösen des an einer Seite in der Zylindergrube des Zylinders befindlichen ersten Endes eines Drucktuches/Gummituches ist es bei einem Drucktuchwechsel möglich geworden, dieses Ende auch nach einem langen Gebrauch des Drucktuches schnell und zuverlässig zu entnehmen. Weiterhin ist es möglich, das erste Ende eines auf den Zylinder neu aufzuziehenden Drucktuches während des Aufziehvorganges zuverlässig festzuhalten.

Die Erfindung wird nachfolgend an mehreren Ausführungsbeispielen näher erläutert. Die zugehörigen Zeichnungen zeigen in
- Fig. 1: eine perspektivische Darstellung einer erfindungsgemäßen Vorrichtung, teilweise ausgebrochen, in Spannstellung;
- Fig. 2: einen Schnitt II - II in Fig. 1;
- Fig. 3: eine Darstellung nach Fig. 2, jedoch in Einhängestellung;
- Fig. 4: einen Schnitt IV - IV in Fig. 1 jedoch mit der Darstellung einer Sperreinrichtung nach Fig. 4;
- Fig. 5: eine Ansicht A der Sperreinrichtung in Fig. 4;
- Fig. 6: einen Schnitt VI - VI in Fig. 4 in verkleinerter Darstellung.

In einer Zylindergrube 1 eines nur angedeuteten Zylinders 2 erstreckt sich eine insgesamt mit 3 bezeichnete Vorrichtung zum Spannen von einem auf dem Mantel des Zylinders 2 befindlichen Gummituches oder Drucktuches 10, - im folgenden kurz "Drucktuch 10" genannt -, in Umfangsrichtung. Die Zylindergrube 1 weist eine ebene Bodenfläche 4 sowie zwei die Bodenfläche 4 begrenzende Seitenflächen 6, 7 auf. Die in der Zylindergrube 1 angeordnete Vorrichtung 3 erstreckt sich in achsparalleler Richtung zum Zylinder 2. Längs der ersten Seitenfläche 6 erstreckt sich eine Einsatzleiste 8 mit einer spitzwinklig verlaufenden achsparallelen Kante 9 zur Aufnahme eines abgewinkelten ersten Endes 48 des Drucktuches 10. Die Einsatzleiste 8 sitzt mit ihrem zweiten, der Bodenfläche 4 nahen Ende auf einer Bodenplatte 11.

Längs der zweiten Seitenfläche 7 erstreckt sich eine zweite Einsatzleiste 12 mit einer spitzwinklig verlaufenden, achsparallelen, abgerundeten Kante 13, über welche ein zweites Ende 49 des Drucktuches 10 gezogen und einer noch näher zu beschreibenden Spannspindel 14 zum Spannen des zweiten Drucktuchendes 49 zugeführt wird. Das Drucktuch 10 weist an jedem Ende 48, 49 eine Einfaßleiste 51 auf. Die Einfaßleiste 51 des ersten Drucktuchendes 48 hintergreift dabei eine in der Einsatzleiste 8 parallel zu einer Rotationsachse 52 verlaufenden Einhängekante 53 einer Nut 54. Die Einsatzleiste 8 ist zusammen mit der Einsatzleiste 12 über nicht dargestellte Stege einstückig ausgeführt und weist Hohlräume zur Aufnahme von Spannspindelstücken 14.1 bis 14.4 und Zahnstangen 18, 19, 21, 22 auf. Die Einsatzleiste 12 ist in Fig. 1 nur mit ihren Stirnseiten angedeutet. Die Spannspindel 14 weist einen im wesentlichen kreisrunden Querschnitt mit einem Schlitz 16 zur Aufnahme des zweiten Endes 49 des zu spannenden Gummituches 10 auf. Dem Schlitz 16 diametral am Umfang der Spannspindel 14 gegenüber befindet sich eine Verzahnung 17 mit einer Breite, die der Länge g der Spannspindel 14 bzw. deren noch näher darzustellenden Spannspindelstücken entsprechen.

Der Kopfkreis der Verzahnung 17 kann dem Durchmesser der Spannspindel 14 entsprechen. Die Spannspindel 14 ist in ihrer Länge in verschiedene, z. B. vier gleichlange Spannspindelstücke 14.1, 14.2, 14.3, 14.4 unterteilt, von denen in Fig. 1 das Spannspindelstück 14.4 nicht gezeigt worden ist. Das trifft auch für eine weitere Zahnstange zu, auf welcher sich das nicht dargestellte Spannspindelstück 14.4 mit seinem zweiten stirnseitigen Ende abstützt. Diese Spannspindelstücke 14.1 bis 14.4 greifen mit ihrer der Bodenplatte 11 zugewandten, mit der Verzahnung 17 versehenen Seite in die Oberseite von Zahnstangen 18, 19, 21, 22 ein. Die Zahnstangen 18, 19, 21, 22 weisen einen etwa quadratischen Querschnitt auf, entsprechen in ihrer Länge l der 0,6-fachen bis 0,8-fachen Breite b der Zylindergrube 1 und sind mit ihrer Bodenfläche auf der Bodenplatte 11 der Zylindergrube 1 jeweils gegen die Kraft einer Feder 23, 24, 26, 27 in Umfangsrichtung des Zylinders 2 bewegbar. Die Zahnstangen 18, 19, 21, 22 können auch aus einem runden Querschnitt bestehen. Die Zahnstangen 18, 19, 21, 22 sind jeweils unter den an den stirnseitigen Enden 29, 30, 31, 32, 33, 34 der Spannspindelstücke 14.1, 14.2, 14.3, 14.4 der Spannspindel 14 angeordnet, so daß das erste Ende 29 des Spannspindelstückes 14.1 in die Zahnstange 18 eingreift, das zweite Ende 30 des Spannspindelstückes 14.1 sowie das erste Ende 31 des Spannspindelstückes 14.2 in die Zahnstange 19 eingreift, das zweite Ende 32 des Spannspindelstückes 14.2 sowie das erste Ende 33 des Spannspindelstückes 14.3 in die Zahnstange 21, das zweite Ende 34 des Spannspindelstückes 14.3 sowie das nicht dargestellte erste Ende des Spannspindelstückes 14.4 in die Zahnstange 22 eingreift. Das zweite Ende des nicht dargestellten Spannspindelstückes 14.4 greift dann allein in eine nicht dargestellte Zahnstange ein. Die Zahnstangen 18, 19, 21, 22 weisen stoffschlüssig an ihrer Oberseite jeweils einen Zapfen 36 auf, der jeweils in eine in der Einsatzleiste 8 rundstirnig begrenzten Schlitz 37 eingreift.

Alle Schlitze 37 sind parallel zueinander und parallel zu den Stirnseiten des Zylinders 2 angeordnet. Die Federn 23, 24, 26, 27 können auch in einer jeweils ersten Stirnseite 38 der Zahnstange 18, 19, 21, 22 befindlichen Sacklochbohrung 39 gehalten sein. Eine jeweils der zweiten Seitenfläche 7 der Zylindergrube 1 zugewandte zweite Stirnseite 41 der Zahnstangen 18, 19, 21, 22 ist kraft- und formschlüssig mit einer parallel zur zweiten Seitenfläche 7 der Zylindergrube 1 verlaufenden Auflageplatte 42, 43, 44, 45, z. B. durch nicht dargestellte Schrauben verbunden. Diese Auflageplatten 42, 43, 44, 45 in Fig. 1 sind in axialer Richtung geringfügig voneinander beabstandet und weisen eine in radialer Richtung verlaufende Höhe h auf, welche größer ist als die gestreckte Breite e eines Luftschlauches 47, welcher einstückig in axialer Richtung zwischen den Auflageplatten 42 bis 45 und der zweiten Seitenfläche 7 der Zylindergrube 1 angeordnet ist. Der Luftschlauch 47 ist an seinem ersten Ende verschlossen und an seinem zweiten Ende mit einem nicht dargestellten Stutzen für den Einlaß und Auslaß von Druckluft versehen. Zweckmäßigerweise ist dem ersten Luftschlauch 47 parallel ein zweiter Luftschlauch 57 zugeordnet, welcher ebenfalls über einen nicht dargestellten Stutzen mit Druckluft beaufschlagbar ist. Die Druckluft mit einem Druck von 4 bis 6 bar ist über einen nicht dargestellten Schlauch und ein nicht dargestelltes Ventil von einer Druckluftanlage beziehbar. Der Stutzen befindet sich an der Stirnseite der Vorrichtung 3 und wird während des Stillstandes des Zylinders 2 mit dem genannten Schlauch verbunden. Die Vorrichtung 3 ist über nicht dargestellte Durchgangslöcher in der Bodenplatte 11 in der Zylindergrube 1 befestigt. Dazu sind nicht dargestellte Schrauben vorgesehen, die mit nicht dargestellten Gewindebohrungen der Bodenfläche 4 der Zylindergrube 1 zusammenwirken. Dabei ist die Bodenplatte 11 mit den einstückigen Einsatzleisten 8, 12 mittels nicht dargestellter Halteschrauben verbunden. Die Einsatzleisten 8, 12 sind auf der der Spannspindel 14 zugewandten Seite dem Umfang der Spannspindel 14 angepaßt, jedoch so, daß zwischen der Einsatzleiste 8 und dem Schlitz 16 der Spannspindel 14 noch das zweite Ende 49 des Drucktuches 10 aufgenommen werden kann. Die Spannspindel 14 kann auch einstückig ausgeführt sein.

Die Funktionsweise ist wie folgt: Das erste Ende 48 des Gummituches 10 wird in eine im Querschnitt gesehen, sich in radialer Richtung erstreckende achsparallele Nut 54 gebracht und mittels der Einfaßleiste 51 hinter der Einhängekante 53 eingehangen. Das Drucktuch 10 wird nunmehr um die Kante 9 der Einsatzleiste 8 gelegt. Durch Verdrehen des Zylinders 2 gelangt das zweite Ende 49 in den Bereich der Kante 13 der Einsatzleiste 12 und wird mit seiner Einfaßleiste 51 in den Schlitz 16 gesteckt (Fig. 3). Dabei sind die Luftschläuche 47, 57 mit Druckluft beaufschlagt.

Zum Spannen der Spannspindel 14 wird die Druckluftzufuhr unterbrochen, so daß die Druckluft aus den Luftschläuchen 47, 57 und die Federn 23, 24, 26, 27 die Zahnstangen 18, 19, 21, 22 synchron über die Spannspindelstücke 14.1, 14.2, 14.3, 14.4 wieder in die Spannstellung bringen (Fig. 2). Das Drucktuch 10 ist somit gespannt. Im Falle von durchzuführenden Reinigungs- oder Wartungsarbeiten können die Spannspindelstücke 14.1, 14.2, 14.3, 14.4 aus einem Zwischenraum, der sich in der Zylindergrube 1 zwischen dem Ende der Vorrichtung 3 und einem nicht dargestellten Schmitzring befindet, herausgenommen werden. Dabei ist ein Abstand zwischen dem Schmitzring und der Stirnseite der Vorrichtung 3 in der Zylindergrube 1 größer als die Länge g eines der Spannspindelstücke 14.1, 14.2, 14.3, 14.4, so daß ein schnelles Herausnehmen der Spannspindelstücke 14.1 bis 14.4 gewährleistet ist. Bei schmitzringlosen Plattenzylindern wird zum Herausnehmen der einzelnen Spannspindelstücke 14.1 bis 14.4 ein Zwischenraum zwischen dem Ende der Vorrichtung 3 und einem Seitengestell benötigt. Somit entfällt bei der Durchführung von Reinigungs- und Wartungsarbeiten ein Ausbau der gesamten Vorrichtung 3.

In Fig. 4 bis 6 wird die Verriegelung einer Spannspindel 14 gezeigt, um die Wirkungen der Walkbewegung des Drucktuches 10 zu minimieren, wenn der Zylinder 2 in Gegenuhrzeigersinn C bewegt wird. Dazu ist in der Zylindergrube 1 parallel zu den Zahnstangen 18, 19, 21, 22 eine insgesamt mit 56 bezeichnete Sperreinrichtung vorgesehen, welche sich synchron mit o. g. Zahnstange 18, 19, 21, 22 quer zur Rotationsachse 52 der Spannspindel 14 bewegt. Die Sperreinrichtung 56 besteht aus einer Zahnstange 58 mit einer Bohrung 59 zur Aufnahme eines Bolzens 61, welcher an seinen ersten Ende kraft- und formschlüssig mit einer Auflageplatte 62 verbunden ist, welche wiederum mittels Druckfedern 63 von der zweiten Stirnseite 41 der Zahnstange 58 beabstandet ist. Der Bolzen 61 weist an seinem Zweiten Ende eine Anfasung 64 auf. Weiterhin schließt sich an die Bohrung 59 ein Durchbruch zur Aufnahme eines zweiarmigen Hebels 66 an, welcher mittels eines Haltebolzens 67 zahnstangenfest gelagert ist. Ein erstes Ende 68 des Hebels 66 ist abgeschrägt und steht im Falle eines Drucktuchwechsels mit der Anfasung 64 des Bolzens 61 kraftschlüssig in Verbindung. Ein zweites Ende 69 des Hebels 66 ist etwa 45^{o} gegenüber dem ersten Ende 68 in Richtung Bodenplatte 11 abgewinkelt und greift mit seiner Vorderkante in eine Verzahnung 71 ein, die in Form eines Teiles einer Zahnstange in der Bodenplatte 11 eingearbeitet ist. Der zweiarmige Hebel 66 wird gegen die Kraft einer nicht dargestellten Feder mit seinem zweiten Ende 69 in die Verzahnung 71 gedrückt. Die Funktionsweise ist wie folgt: In der Spannstellung nach Fig. 4 kann sich das Drucktuch 10 bei einer Drehrichtung des Zylinders 2 im Gegenuhrzeigersinn C infolge einer Walkbewegung nicht lockern, da der Hebel 66 mit seinem zweiten Ende 69 in die Verzahnung 71 der Bodenplatte 11 eingreift. Das Drucktuch 10 kann sich jedoch weiter selbst spannen, wenn sich die Druckfedern 23, 24, 26, 27 weiter ausdehnen. In diesem Falls bewegt sich die Zahnstange 58 mit ihrer Verzahnung 72 in Richtung der Luftschläuche 47, 57 und das zweite Ende 69 des Hebels 66 rastet einen Zahn weiter nach rechts ein. Soll nun die Spannvorrichtung zwecks Drucktuchwechsel entspannt werden, so wird in die Luftschläuche 47, 57 Druckluft eingebracht. Die Luftschläuche 47, 57 drücken nun zuerst gegen die etwas gegenüber den übrigen Auflageplatten 42 bis 45 hervorstehende Auflageplatte 62, so daß die Anfasung des Bolzens 61 mit der Schräge des ersten Endes 68 kraftschlüssig in Verbindung kommt und Richtung Bodenplatte 11 drückt. Das zweite Ende 69 des Hebels 66 kommt außer Eingriff mit der Verzahnung 71, so daß die Schläuche 47, 57 nunmehr die Zahnstangen 18, 19, 21, 22 sowie 58 nach links in Richtung der Einsatzleiste 8 bewegt. Somit wird eine Stellung der Spannspindel 14 entsprechend Fig. 3 zum Wechseln des Drucktuches 10 eingenommen. Es ist auch möglich, spiegelbildlich zur Darstellung nach Fig. 6 nochmals eine gleiche Anzahl von Zahnstangen 18, 19, 21, 22 sowie eine weitere Zahnstange 58 zur Verriegelung für eine Spannspindel 14 vorzusehen.

Weiterhin ist nach Fig. 2 und 3 in der Einsatzleiste 8 ein insgesamt mit 73 bezeichnetes Ausdrückelement angeordnet, welches aus einem in der Einsatzleiste 8 parallel zur Bewegungsrichtung der Zahnstangen 18, 19, 21, 22 bewegbar geführten Stift 74 besteht, welcher mit seinem ersten Ende 76 mit einem nicht näher bezeichneten Kolben einer Kolben-Zylindereinheit 77 kraft- und formschlüssig verbunden ist. Der Stift 74 drückt im Falle der Betätigung der Kolben-Zylindereinheit 77, z. B. mittels Druckluft, aus einer nicht dargestellten Druckluftquelle mit seinem zweiten Ende 78 gegen die Flanke der Einfaßleiste 51 und schiebt diese dabei in Richtung der Rotationsachse 52 der Spannspindel 14, so daß die Einfaßleiste 51 außer Eingriff kommt mit der Einhängekante 53 der Nut 54 und das erste Ende 48 des Drucktuches 10 entnommen werden kann (Fig. 3). Dabei drückt die Einfaßleiste 51 gegen die Kraft einer Feder 79, welche in Form einer mit einer Wölbung versehenen vorgespannten Blattfeder ausgeführt und auf einer einseitigen Abflachung 81 der Spannspindel 14 mit einem Ende befestigt sein kann. Dabei befindet sich die Abflachung 81 in der Nähe des Schlitzes 16 der Spannspindel 14 und zwar in Spannrichtung gesehen, hinter dem Schlitz 16 der Spannspindel 14. Es können in axialer Richtung mehrere Ausdrückelemente 73 sowie Federn 79 beabstandet nebeneinander angeordnet sein.

Es ist auch möglich, die Feder 79 an einem nicht dargestellten kanalfesten bzw. bodenplattenfesten Halter anzuordnen, so daß die Feder 79 ebenfalls gegen eine der Flanken der Einfaßleiste 51 drückt. Somit kann das in der Nut 54 der Zylindergrube 1 bzw. der Einsatzleiste 8 befestigte Ende 48 des Drucktuches 10 mühelos entfernt werden. Darüberhinaus wird ein neu auf den Zylinder 2 aufzuziehendes Drucktuch 10 mit seiner Einfaßleiste 51 in die Nut 54 eingebracht und mittels der Kraft der Feder 79 gegen den Nutgrund gedrückt und an der Einhängekante 53 festgehalten.

Der Antrieb der verschiebbaren Stifte 74 kann auch mittels einer zur Rotationsachse 52 der Spannspindel 14 parallel in der Einsatzleiste 8 angeordneten Nockenwelle erfolgen.

### Teileliste

- 1: Zylindergrube (2)
- 2: Zylinder
- 3: Vorrichtung
- 4: Bodenfläche (1)
- 5: -
- 6: Seitenfläche (1), erste
- 7: Seitenfläche (1), zweite
- 8: Einsatzleiste (3)
- 9: Kante (8)
- 10: Gummi- bzw. Drucktuch
- 11: Bodenplatte
- 12: Einsatzleiste (3)
- 13: Kante (12)
- 14: Spannspindel
- 14.1: Spannspindelstück
- 14.2: Spannspindelstück
- 14.3: Spannspindelstück
- 14.4: Spannspindelstück
- 15: -
- 16: Schlitz
- 17: Verzahnung (14.1, 14.2, 14.3, 14.4)
- 18: Zahnstange
- 19: Zahnstange
- 20: -
- 21: Zahnstange
- 22: Zahnstange
- 23: Feder (18)
- 24: Feder (19)
- 25: -
- 26: Feder (21)
- 27: Feder (22)
- 28: -
- 29: Ende, erstes (14.1)
- 30: Ende, zweites (14.1)
- 31: Ende, erstes (14.2)
- 32: Ende, zweites (14.2)
- 33: Ende, erstes (14.3)
- 34: Ende, zweites (14.3)
- 35: -
- 36: Zapfen (18, 19, 21, 22)
- 37: Schlitz (8)
- 38: Stirnseite, erste (18, 19, 21, 22, 58)
- 39: Sacklochbohrung (18, 19, 21, 22)
- 40: -
- 41: Stirnseite, zweite (18, 19, 21, 22, 58)
- 42: Auflageplatte
- 43: Auflageplatte
- 44: Auflageplatte
- 45: Auflageplatte
- 46: -
- 47: Luftschlauch
- 48: Ende, erstes (10)
- 49: Ende, zweites (10)
- 50: -
- 51: Einfaßleiste (10)
- 52: Rotationsachse (14)
- 53: Einhängekante (54)
- 54: Nut (8)
- 55: -
- 56: Sperreinrichtung
- 57: Luftschlauch, zweiter
- 58: Zahnstange (56)
- 59: Bohrung (58)
- 60: -
- 61: Bolzen
- 62: Auflageplatte
- 63: Druckfedern
- 64: Abfasung (61)
- 65: -
- 66: Hebel
- 67: Bolzen (66)
- 68: Ende, erstes (66)
- 69: Ende, zweites (66)
- 70: -
- 71: Verzahnung
- 72: Verzahnung (58)
- 73: Ausdrückelement
- 74: Stift (73)
- 75: -
- 76: Ende, erstes (74)
- 77: Kolben-Zylindereinheit
- 78: Ende, zweites (74)
- 79: Feder
- 80: -
- 81: Abflachung (14)
- l: Länge (18, 19, 21, 22)
- b: Breite (1)
- h: Höhe (42, 43, 44, 45)
- e: Breite (47)
- g: Länge (14.1, 14.2, 14.3, 14.4)
- A: Ansicht
- C: Drehrichtung (2)

## Patentansprüche

1. Zylinder (2) zur Aufnahme eines Gummi- bzw. Drucktuches (10) für eine Rotationsdruckmaschine mit einer in eine Zylindergrube (1) mündende Einhängenut (54) für ein eingefaßtes Ende (51) des Gummi- bzw. Drucktuches (10), dadurch gekennzeichnet, daß die Einhängenut (54) bezüglich des Zylinders (2) ortsfest ist und daß eine schaltbare Einrichtung (77, 76, 73, 78) zum Herausdrücken des eingefaßten Endes (51) des Gummi-/Drucktuches (10) aus der Einhängenut (54) vorgesehen ist.

2. Zylinder (2) nach Patentanspruch 1, dadurch gekennzeichnet, daß die Einrichtung (77, 76, 73, 78) zum Herausdrücken zumindest ein in die Einhängenut (54) zeitweise eindringendes Ausdrückelement (73) aufweist.

3. Zylinder (2) nach den Patentansprüchen 1 bis 2, dadurch gekennzeichnet, daß das Ausdrückelement (73) gegen die Kraft zumindest einer Feder (79) verschiebbar ist.

4. Zylinder (2) nach den Patentansprüchen 1 bis 3, dadurch gekennzeichnet, daß die Feder (79) am Umfang einer in der Zylindergrube (1) gelagerten Spannspindel (14) angeordnet ist.

5. Zylinder (2) nach den Patentansprüchen 1 bis 4, dadurch gekennzeichnet, daß die Feder (79) zylindergrubenfest angeordnet ist.

6. Zylinder (2) nach den Patentansprüchen 1 bis 4, dadurch gekennzeichnet, daß die Spannspindel (14) in Spannrichtung gesehen, hinter ihrem Aufnahmeschlitz (16) eine einseitige Abflachung (81) zur Aufnahme der Feder (79) aufweist.

7. Zylinder (2) nach den Patentansprüchen 1 bis 3 und 5, dadurch gekennzeichnet, daß die Feder (79) an einem zylindergrubenfesten Halter angeordnet ist.

8. Zylinder (2) nach den Patentansprüchen 1 bis 7, dadurch gekennzeichnet, daß das Ausdrückelement (73) einen bewegbaren Stift (74) aufweist, welcher an seinem ersten Ende (76) kraft- und formschlüssig mit einer Kolben-Zylindereinheit (77) verbunden ist und mit seinem zweiten Ende (78) kraftschlüssig gegen ein eingefaßtes Ende (51) des einen Endes (48) des Gummi-/Drucktuches (10) wirkt.

9. Zylinder (2) nach Patentanspruch 1, dadurch gekennzeichnet, daß die schaltbare Einrichtung (77, 76, 73, 78) gegen eine in Richtung des Gummituches (10) verlaufende Planseite des eingefaßten Endes (51) wirkend angeordnet ist.

10. Zylinder (2) nach Patentanspruch 2, dadurch gekennzeichnet, daß das Ausdrückelement mittels einer Nockenwelle bewegbar angeordnet ist.

## Claims

1. Cylinder (2) for receiving a rubber blanket or printing blanket (10) for a rotary printing machine, with a hang-in groove (54) opening into a cylinder pit (1) and intended for an enclosed end (51) of the rubber blanket or printing blanket (10), characterized in that the hang-in groove (54) is stationary in relation to the cylinder (2) and in that a shiftable device (77, 76, 73, 78) for pushing out the enclosed end (51) of the rubber blanket/printing blanket (10) from the hang-in groove (54) is provided.

2. Cylinder (2) according to Claim 1, characterized in that the pushing-out device (77, 76, 73, 78) has at least one pushing-out element (73), which penetrates into the hang-in groove (54) at times.

3. Cylinder (2) according to Claims 1 and 2, characterized in that the pushing-out element (73) is displaceable against the force of at least one spring (79).

4. Cylinder (2) according to Claims 1 to 3, characterized in that the spring (79) is arranged at the periphery of a tensioning spindle (14) mounted in the cylinder pit (1).

5. Cylinder (2) according to Claims 1 to 4, characterized in that the spring (79) is arranged fixed to the cylinder pit.

6. Cylinder (2) according to Claims 1 to 4, characterized in that the tensioning spindle (14) has a flattened portion (81) on one side, behind its receiving slot (16) as seen in the tensioning direction, for receiving the spring (79).

7. Cylinder (2) according to Claims 1 to 3 and 5, characterized in that the spring (79) is arranged on a holder fixed to the cylinder pit.

8. Cylinder (2) according to Claims 1 to 7, characterized in that the pushing-out element (73) has a movable pin (74) which is connected at its first end (76) frictionally and positively to a piston-cylinder unit (77) and with its second end (78) acts frictionally against an enclosed end (51) of the one end (48) of the rubber blanket/printing blanket (10).

9. Cylinder (2) according to Claim 1, characterized in that the shiftable device (77, 76, 73, 78) is arranged to act against a plane side, running in the direction of the rubber blanket (10), of the enclosed end (51).

10. Cylinder (2) according to Claim 2, characterized in that the pushing-out element is arranged to be movable by means of a camshaft.

## Revendications

1. Cylindre (2) destiné à recevoir un blanchet (10) pour une presse rotative équipée d'une encoche d'accrochage (54) débouchant dans un creux de cylindre (1) pour une extrémité insérée (51) du blanchet (10), caractérisé en ce que l'encoche d'accrochage (54) est fixée par rapport au cylindre (2) et en ce qu'il est prévu un dispositif commutable (77, 76, 73, 78) permettant de retirer de l'encoche d'accrochage l'extrémité enchâssée (51) du blanchet (10).

2. Cylindre (2) selon la revendication 1, caractérisé en ce que le dispositif (77, 76, 73, 78) permettant le retrait présente au moins un élément d'injection (73) s'intégrant temporairement dans l'encoche d'accrochage (54).

3. Cylindre (2) selon les revendications 1 à 2, caractérisé en ce que l'élément d'éjection (73) peut être poussé contre l'action d'au moins un ressort (79).

4. Cylindre (2) selon les revendications 1 à 3, caractérisé en ce que le ressort (79) est disposé à la périphérie d'une broche de serrage (14) placée dans le creux de cylindre (1).

5. Cylindre (2) selon les revendications 1 à 4, caractérisé en ce que le ressort (79) est placé de façon fixe dans le creux de cylindre.

6. Cylindre (2) selon les revendications 1 à 4, caractérisé en ce que la broche de serrage (14), vue dans la direction de tension, présente derrière la rainure de réception (16) un aplatissement d'un seul côté (81) permettant de recevoir le ressort (79).

7. Cylindre (2) selon les revendications 1 à 3 et 5, caractérisé en ce que le ressort (79) est disposé dans un récepteur fixé dans le creux de cylindre.

8. Cylindre (2) selon les revendications 1 à 7, caractérisé en ce que l'élément d'éjection (73) présente une tige mobile (74), laquelle est reliée à sa première extrémité (76) par adhérence et entraînement positif avec une unité de cylindre à piston (77) et agit par sa seconde extrémité (78) par adhérence contre une extrémité enchâssée (51) d'une extrémité (48) du blanchet (10).

9. Cylindre (2) selon la revendication 1, caractérisé en ce que le dispositif commutable (77, 76, 73, 78) est disposé de façon à agir contre un côté plan de l'extrémité enchâssée (51) allant dans la direction du blanchet (10).

10. Cylindre (2) selon la revendication 2, caractérisé en ce que l'élément d'éjection est disposé de façon mobile au moyen d'un arbre à cames.
